# EUROPÄISCHE PATENTSCHRIFT

(11) **EP 0 589 190 B1**
(45) Veröffentlichungstag und Bekanntmachung des Hinweises auf die Patenterteilung: **03.07.1996**
(21) Anmeldenummer: 93112710.4
(22) Anmeldetag: 09.08.1993
(51) Int. Cl.: A47C 7/54, A47C 1/03

(54) **Armlehne für Sitzmöbel**
Arm-rest for sitting furniture
Appui-bras pour meubles d'assise

(30) Priorität: 10.09.1992 DE 4230230
(43) Veröffentlichungstag der Anmeldung: 30.03.1994
(73) Patentinhaber: Dauphin Entwicklungs- u. Beteiligungs-GmbH, 92259 Neukirchen (DE)
(72) Erfinder: Dauphin, Friedrich Wilhelm, D-91238 Offenhausen (DE)
(74) Vertreter: Hübner, Gerd, Dipl.-Phys.

(56) Entgegenhaltungen:
- EP-A- 0 317 835
- DE-A- 4 002 499
- DE-U- 9 006 121

## Beschreibung

Die Erfindung betrifft eine Armlehne für Sitzmöbel und insbesondere für Bürostühle nach dem Oberbegriff des Patentanspruches 1.

Eine derartige Armlehne ist aus EP 0 166 870 bekannt. Bei dieser Armlehne ist es vorgesehen, den höhenverstellbar an einer Führungssäule angeordneten Armlehnenkörper in unterschiedlichen Positionen bezüglich des Sitzmöbels anzuordnen, um so beispielsweise den Abstand der Armlehnenvorderkante zur Sitzvorderkante variabel einstellen zu können. Für diese variable Einstellung kann die zur Vertikalen geneigt angeordnete Führungssäule zusammen mit dem Armlehnenkörper in einer Schrägneigung nach vorn bzw. hinten am Sitz montiert werden. Insofern ist also eine aufwendige Ummontage der Führungssäule am Sitzmöbel notwendig.

Ausgehend von dieser Problematik liegt der Erfindung die Aufgabe zugrunde, eine Armlehne der gattungsgemäßen Art derart weiterzubilden, daß eine besonders einfache Ummontage der Armlehne möglich ist, wobei gleichzeitig eine Verrastbarkeit der Armlehne in Vertikalrichtung erreicht werden soll.

Diese Aufgabe wird durch die im Kennzeichnungsteil des Anspruches 1 angegebenen Merkmale gelöst. Demzufolge ist die Armlehne durch einfaches Abziehen des Armlehnenkörpers von der Führungssäule und eine um 180° um die Symmetrieachse gedrehte Montage wieder an der Führungssäule befestigbar. Insofern beschränkt sich die Ummontage also auf ein Lösen des Eingriffes des Rastteils aus der Rastausnehmung, ein Abziehen des Armlehnenkörpers von der Führungssäule, Drehen des Armlehnenkörpers, Wiederaufstecken auf die Führungssäule und Herstellen der Rastverbindung zwischen Rastteil und Rastausnehmung. Damit kann sehr schnell z.B. der Abstand der Armlehnenvorderkante von der Sitzvorderkante verändert werden, wenn - wie in Anspruch 2 angegeben ist - ein Armlehnenkörper mit unterschiedlichen Abständen dessen beider Enden der Armauflagefläche von der Symmetrieachse verwendet wird. Dies ist insbesondere dann von Vorteil, wenn der mit einer erfindungsgemäßen Armlehne ausgerüstete Bürostuhl in unterschiedlichen Staaten mit voneinander abweichenden Normungen für die Ausgestaltung und Dimensionierung voll Bürostühlen eingesetzt werden soll.

Durch die weiterhin im Anspruch 1 angegebenen Merkmale ist eine Montage des Armlehnenkörpers sowohl in zwei unterschiedlichen Drehstellungen als auch in unterschiedlichen Vertikalstellungen bezüglich der Führungssäule möglich. Anspruch 1 kennzeichnet also eine gleichzeitig wendbare und höhenverstellbare Armlehne, wobei für die Festlegung des Armlehnenkörpers bezüglich der Führungssäule eine einzige, am Armlehnenkörper angeordnete Verriegelungsvorrichtung verantwortlich ist.

Anspruch 3 und die darauf rückbezogenen Ansprüche 4 bis 12 kennzeichnen eine Ausgestaltung der Armlehne betreffend eine Betätigungseinrichtung für das Rastteil der Verriegelungsvorrichtung am Armlehnenkörper. Diese Ausgestaltungen sind einerseits mit besonderem Vorteil bei der wend- und höhenverstellbaren Armlehne gemäß den Ansprüchen 1 und 2 einzusetzen. Losgelöst von der Wendbarkeit der Armlehne ist der Gegenstand der Ansprüche 3 bis 12 allerdings auch bei einer lediglich höhenverstellbaren, jedoch nicht wendbaren Armlehne einsetzbar, bei der der Armlehnenkörper mittels einer Gegenführung teleskopartig verschiebbar auf einer in Vertikalrichtung verlaufenden Führungssäule geführt ist und der Armlehnenkörper eine Verriegelungsvorrichtung zur vertikalen Festlegung des Lehnenkörpers bezüglich der Führungssäule aufweist.

Demnach charakterisiert Anspruch 3 eine vorteilhafte Ausgestaltung einer Betätigungseinrichtung, mittels der das Rastteil der Verriegelungsvorrichtung am Armlehnenkörper außer Eingriff mit der Rastausnehmung an der Führungssäule bringbar ist. Diese Betätigungseinrichtung zeichnet sich durch einfache und leichtgängige Bedienbarkeit aus.

Durch die Ausgestaltung nach Anspruch 4 wird eine Zwangsbetätigung des Rastteils über den Betätigungsschieber erreicht, so daß die Lösbarkeit des Rastteils aus den Rastausnehmungen jederzeit gewährleistet ist.

Durch den nach Anspruch 5 vorgesehenen Schließkeil am Betätigungsschieber erfolgt der Rasteingriff des Rastteils unabhängig von einer Betätigung des Betätigungsschiebers. Näheres ist der Beschreibung des Ausführungsbeispiels entnehmbar.

Die in den Ansprüchen 6 und 7 angegebenen Maßnahmen ermöglichen eine besonders kompakte Ausführung der Verriegelungs- und Betätigungseinrichtung. Darüberhinaus kann dadurch der Betätigungsschieber mit seinen Außenwänden frei zugänglich an der Außenseite des Armlehnenkörpers angeordnet sein, so daß der Betätigungsschieber als Funktionsteil augenfällig in Erscheinung tritt und für eine Betätigung gut zugänglich ist.

Durch den im Anspruch 8 vorgesehenen zusätzlichen Ansatz am Betätigungsschieber wird einerseits eine die Bedienung erleichternde Betätigungsfläche geschaffen und der Betätigungsschieber zusätzlich am Armlehnenkörper geführt.

Anspruch 9 kennzeichnet eine konstruktiv einfache Ausgestaltung der Führung für das Rastteil in seiner Eingriffsrichtung.

Die Ansprüche 10 und 11 kennzeichnen Maßnahmen, durch die eine Sicherung gegen ein unbeabsichtigtes Abziehen des Armlehnenkörpers von der Führungssäule gegeben ist.

Durch die im Anspruch 12 angegebene Anordung des Betätigungsschiebers und Rastteils ist die Armlehne in Armlehnenlängsrichtung besonders schmal ausgebildet.

Weitere Merkmale, Einzelheiten und Vorteile der Erfindung sind der nachfolgenden Beschreibung entnehmbar, in der ein Ausführungsbeispiel anhand der beiliegenden Figuren näher erläutert wird. Es zeigen:
- Fig. 1: eine Seitenansicht einer Armlehne,
- Fig. 2: eine vergrößerte Teilseitenansicht der Armlehne entsprechend Fig. 1 in teilweise vertikal geschnittener Darstellung,
- Fig. 3: einen Horizontalschnitt der Armlehne entlang der Schnittlinie III-III nach Fig. 2,
- Fig. 4: im oberen Teil A einen Vertikalschnitt der Armlehne entlang der Schnittlinie IVA-IVA nach Fig. 2 und im unteren Teil B einen Horizontalschnitt entlang der Schnittlinie IVB-IVB gemäß Fig. 2,
- Fig. 5: eine Draufsicht auf den Betätigungsschieber der Armlehne,
- Fig. 6: einen Vertikalschnitt des Betätigungsschiebers,
- Fig. 7: einen Horizontalschnitt des Betätigungsschiebers entlang der Schnittlinie VII-VII nach Fig. 6,
- Fig. 8: eine Seitenansicht des Riegels der Armlehne und
- Fig. 9: einen Horizontalschnitt des Riegels entlang der Schnittlinie IX-IX nach Fig. 8.

Wie aus Fig. 1 deutlich wird, weist die Armlehne einen Armlehnenkörper 1 mit einem vertikal verlaufenden, säulenförmigen Basisteil 2 auf. Von dessen oberen Ende steht in Armlehnenlängsrichtung A ansteigend ein Verbindungsschenkel 3 ab, der in den etwa horizontal in Armlehnenlängsrichtung A verlaufenden Auflagenflächenschenkel 4 des Armlehnenkörpers 1 übergeht. Der Auflageflächenschenkel 4 bildet mit seiner Oberfläche die Armauflagefläche 5 des Armlehnenkörpers 1.

An seinem dem Verbindungsschenkel 3 abgewandten Ende geht der Auflageflächenschenkel 4 in einen weiteren Verbindungsschenkel 6 über, der unterhalb der halben Höhe des Basisteils 2 in dieses mündet.

Wie aus den Fig. 2 bis 4 deutlich wird, bildet das Basisteil 2 des Armlehnenkörpers 1 mit seiner vertikalen Wand 7 eine im Innenquerschnitt langlochförmige, über seine Höhe verlaufende Führungsöffnung 8, mit der der Armlehnenkörper 1 auf der einen entsprechenden langlochförmigen Außenquerschnitt aufweisenden Führungssäule 9 teleskopartig verschiebbar geführt ist.

Die Führungssäule 9 ist mit ihrem unteren Ende 10 auf einer als Flacheisen ausgebildeten Haltestrebe 11 befestigt, die die Verbindung der Armlehne mit dem Sitzmöbel herstellt. Der Verbindungsbereich zwischen Führungssäule 9 und Haltestrebe 11 ist durch eine zweiteilige Abdeckkappe 12 verkleidet.

Die Führungssäule 9 weist an ihren beiden einander abgewandten, halbrunden Seitenflächen 13,14 jeweils eine in Vertikalrichtung V verlaufende Reihe von mit Abstand zueinander angeordneten Rastausnehmungen 15 auf. In jeweils eine Dreiergruppe der in einer Reihe nebeneinander liegenden Rastausnehmungen 15 greift zur Festlegung des Armlehnenkörpers 1 in einer bestimmten Vertikalstellung gegenüber der Führungssäule 9 ein als Riegel 16 ausgebildetes Rastteil einer als Ganzes mit 17 bezeichneten Verriegelungsvorrichtung am Armlehnenkörper 1 ein. Nach einem Lösen des Rasteingriffes der drei an den Riegel 16 angeformten Rastvorsprünge 18 aus den entsprechenden Rastausnehmungen 15 kann der Armlehnenkörper 1 als ganzes von der Führungssäule 9 abgezogen, aufgrund der symmetrischen Ausbildung der Führungssäule 9 und der Führungsöffnung 8 bezüglich der in Vertikalrichtung V verlaufenden Symmetrieachse 19 in einer um 180° um die Symmetrieachse 19 gedrehte Montageposition wieder auf die Führungssäule 9 aufgeschoben und mittels des Riegels 16 in einer bestimmten Vertikalstellung an der Führungssäule 9 befestigt werden. Da der Armlehnenkörper mit seinem Basisteil 2, den Verbindungsschenkeln 3, 6 und dem Auflageflächenschenkel 4 so ausgestaltet ist, daß die beiden aneinander abgewandten Enden 20,21 der Armauflagefläche 5 von der Symmetrieachse 19 unterschiedliche Abstände a,b aufweisen, können durch das Drehen des Armlehnenkörpers 1 zwei unterschiedliche Abstände dieser Enden 20,21 von der (nicht dargestellten) Sitzvorderkante des mit der erfindungsgemäßen Armlehne ausgerüsteten Sitzmöbels erzielt werden.

Im folgenden wird anhand der Fig. 2 bis 9 der Aufbau der Verriegelungsvorrichtung 17 näher erläutert. Sie weist eine Betätigungseinrichtung in Form eines quer zur Eingriffsrichtung E des Riegels 16 in die Rastausnehmungen 15 verschiebbar am Basisteil 2 des Armlehnenkörpers 1 gelagerten Betätigungsschiebers 22 auf, der im Außenquerschnitt (Fig. 4 und 7) im wesentlichen U-förmig ausgebildet ist. Die die U-Schenkel bildenden Außenwände 23,24 weisen nach innen abstehende Führungsstege 25,26 auf, die in entsprechende Führungsnuten 27,28 in der Wand 7 des Basisteils 2 eingreifen. Der Betätigungsschieber 22 erstreckt sich vom unteren Ende des Basisteils 2 bis in den Mündungsbereich des Verbindungsschenkels 6 in dieses Basisteil 2. Innerhalb des Innenraums, der im Betätigungsschieber 22 von dessen Außenwänden 23,24 und der diese verbindenden Außenwand 29 gebildet ist, sind die das Lösen und Herstellen des Rasteingriffes zwischen den Rastvorsprüngen 18 am Riegel 16 und den Rastausnehmungen 15 in der Führungssäule 9 bewirkenden Teile der Verriegelungs- 17 und Betätigungsvorrichtung angeordnet. Seitens des Betätigungsschiebers 22 sind dies in erster Linie die beiden der Eingriffsrichtung E abgewandten Keilflächen 30,31, die etwa zentral im Innenraum des Betätigungsschiebers 22 jeweils vom abgeschrägten Ende der in Vertikalrichtung V verlaufenden Keilstege 32,33 gebildet sind. Die beiden Keilstege 32,33 bilden zwischen sich einen in Eingriffsrichtung E offenen Spalt 34.Sie sitzen an zwei mit Abstand zueinander und vertikal angeordneten, in Eingriffsrichtung E weisenden Lagerstegen 35,36 des Betätigungsschiebers 22. Die Lagerstege 35,36 sind auf ihrer den Keilstegen 32,33 abgewandten Außenseite über Stützstege 37,38 mit den Außenwänden 23,24 verbunden.

Die Keilflächen 30,31 wirken mit entsprechend ausgerichteten Keilflächen 39,40 am Riegel 16 zusammen. Dieser Riegel 16 ist etwa im Mündungsbereich des Verbindungsschenkels 6 in das Basisteil 2 des Armlehnenkörpers 1 in einer Wandungsöffnung 41 der Wand 7 des Basisteils 2 in Eingriffsrichtung E verschiebbar gelagert. Er besteht im wesentlichen aus einem langgestreckten, quaderförmigen Block 42, der quer zur Eingriffsrichtung E in der Wandungsöffnung 41 angeordnet ist und auf seiner in Eingriffsrichtung E weisenden Vorderseite die Rastvorsprünge 18 trägt. Zwischen den Rastvorsprüngen 18 sind seitliche Vertiefungen 43 vorgesehen. Auf der den Rastvorsprüngen 18 gegenüberliegende Seite des Blocks 42 ist über einen zentralen Zwischensteg 44 eine schräg zur Eingriffsrichtung E verlaufende Platte 45 angeformt, deren in Eingriffsrichtung E weisende, den Zwischensteg 44 flankierende Seite die beiden Keilflächen 39,40 des Riegels 16 bildet. In der in den Fig. 2 bis 4 gezeigten Montagestellung von Riegel 16 und Betätigungsschieber 22 zueinander verläuft dabei der Zwischensteg 44 im Spalt 34 des Betätigungsschiebers 22 zwischen dessen beiden Keilstegen 32,33.

Die in Eingriffsrichtung E weisende Außenseite der Platte 45 bildet eine weitere Keilfläche 46, die mit einer Keilfläche 47 eines Schließkeils 48 zusammenwirkt. Dieser Schließkeil 48 ist im Innenraum des Betätigungsschiebers 22 zwischen dessen Außenwand 29 und den beiden Lagerstegen 35,36 quer zur Eingriffsrichtung E des Riegels 16 verschiebbar gelagert. In seiner vertikal nach oben weisenden Seite ist der Schließkeil 48 mit einem Sackloch 49 versehen, in der eine strichpunktiert in Fig. 2 angedeutete Schraubendruckfeder 50 mit einem Ende einliegt, die sich mit ihrem anderen Ende auf einem Lageransatz 51 in einer Aussparung 52 des Verbindungsschenkels 6 abstützt. Damit ist der Schließkeil 48 in der vertikal nach unten verlaufenden Schließrichtung S (Fig. 1) des Betätigungsschiebers 22 federbeaufschlagt. Vertikal unterhalb des Schließkeils 48 ist an der Innenseite der Außenwand 29 des Betätigungsschiebers 22 ein vertikal verlaufender Mitnehmersteg 53 vorgesehen.

Der Betätigungsschieber 22 ist ferner mit einem von seiner die U-Basis bildenden Außenwand 29 nach außen im wesentlichen quer zur Vertikalrichtung V abstehenden Ansatz 54 versehen, der im Horizontalquerschnitt wiederum etwa U-förmig ausgebildet ist (Fig. 3, 5). An dessen freiem Ende ist ein weiterer Führungssteg 55 vorgesehen, der in eine entsprechende Führungsnut 56 an der Unterseite des Verbindungsschenkels 6 des Armlehnenkörpers 1 eingreift.

Wie aus Fig. 1 deutlich wird, bildet der Betätigungsschieber 22 zusammen mit seinem Ansatz 54 ein von außen als Winkelteil erscheinendes Betätigungselement mit einer griffgünstig betätigbaren Griff-Fläche 57.

In Vertikalrichtung V fluchtend mit dem Riegel 16 weist die Führungsöffnung 8 eine über die gesamte Höhe des Basisteils 2 verlaufende Nut 58 auf, in die ein am oberen Ende der Führungssäule 9 angeordneter Anschlagstift 59 eingreift. Letzterer kann über eine in die Nut 58 mündende Montageöffnung 60 am oberen Ende der Wand 7 des Basisteils 2 bei auf die Führungssäule 9 aufgesetztem Armlehnenkörper 1 in eine entsprechende Gewindeöffnung 61 an der Führungssäule 9 eingeschraubt werden. Eine entsprechende Gewindeöffnung 62 ist auf gleicher Höhe in der gegenüberliegenden Seitenfläche 14 der Führungssäule 9 vorgesehen, um im gewendeten Zustand des Armlehnenkörpers 1 den Anschlagstift dort zu befestigen.

Die unteren Enden von Basisteil 2 und Betätigungsschieber 22, die auf gleicher Höhe enden, sind von einer gemeinsamen Abdeckkappe 63 mit einem seitlichen, umlaufenden Kragen 64 umfaßt. Die Abdeckkappe 63 ist mit dem Basisteil 2 verrastbar und führt zusätzlich den Betätigungsschieber 22 in dessen Schließ- S bzw. Öffnungsrichtung O. Die vertikal nach unten weisende Fläche der Abdeckkappe 63 weist eine Öffnung 65 auf, durch die die Führungssäule 9 hindurchtritt.

Mit Hilfe der Abdeckkappe 63 kann der Armlehnenkörper 1 zusammen mit dem Riegel 16, dem Betätigungsschieber 22, dem Schließkeil 48 und der Schraubendruckfeder 50 als geschlossene Montageeinheit zusammengebaut werden, die anschließend auf die Führungssäule 9 aufgeschoben und mit dieser verrastet wird.

An den die Seitenflächen 13,14 verbindenden Außenflächen der Führungssäule 9 ist jeweils eine in Vertikalrichtung V verlaufende Zahlenreihe 67 angebracht, deren Zahlen 0 - 10 jeweils einzeln über ein Fenster 66 in dem entsprechenden Wandbereich des Basisteils 2 ablesbar sind. Bei der in Fig. 1 dargestellten niedrigsten Position des Armlehnenkörpers 1 ist z.B. die Ziffer "0" von außen erkennbar.

Im folgenden wird die Funktionsweise der Verriegelungsvorrichtung 17 näher erläutert.

Fig. 2 zeigt die bezüglich der Führungssäule 9 niedrigste Stellung der Armlehne, in der der Riegel 16 mit seinen Rastvorsprüngen 18 in die drei untersten Rastausnehmungen 15 der in der Seitenfläche 13 der Führungssäule 9 angeordneten Reihe von Rastausnehmungen 15 eingreift. Der Eingriff wird durch den Schließkeil 48 gewährleistet, der mittels der Schraubendruckfeder 50 in Schließrichtung des Betätigungsschiebers 22 nach unten gedrückt wird. Über die Keilflächen 47, 46 am Schließkeil 48 und Riegel 16 wird letzterer in Eingriffsrichtung E beaufschlagt und die Verrastung fixiert. Aufgrund des großen spitzen Winkels W von etwa 75°, den die Keilflächen 46,47 zur Eingriffsrichtung E einnehmen, ist die über die Keilflächen 46,47 hergestellte Schiebeverbindung zwischen Schließkeil 48 und Riegel 16 selbsthemmend, wobei die notwendige Größe des Winkels W, den die Keilflächen 46,47 mit der Eingriffsrichtung E einschließen, damit Selbsthemmung eintritt, vom Reibungskoeffizienten in diesem Bereich abhängt.

Zum Lösen des Riegels 16 wird der Betätigungsschieber 22 in dessen vertikal nach oben weisender Öffnungsrichtung O betätigt. Der Mitnehmersteg 53 nimmt dabei den Schließkeil 48 entgegen der Beaufschlagung durch die Schraubendruckfeder 50 nach oben mit, wodurch die Keilverbindung zwischen den Keilflächen 46,47 gelöst und der Riegel 16 freigegeben wird. Unmittelbar darauf gelangen die Keilflächen 30,31 am Betätigungsschieber 22 in Eingriff mit den entsprechenden Keilflächen 39,40 am Riegel 16, bei einer weiteren Verschiebung des Betätigungsschiebers 22 in Öffnungsrichtung O wodurch dieser entgegen seiner Eingriffsrichtung E bewegt wird. Nachdem der Riegel 16 soweit verschoben worden ist, daß dessen Rastvorsprünge 18 vollständig aus den Rastausnehmungen 15 herausgetreten sind, kann der Armlehnenkörper 1 relativ zur Führungssäule 9 in Vertikalrichtung in eine andere Höhenstellung verschoben werden. Wird der Betätigungsschieber 22 nun losgelassen, so verschiebt sich dieser durch die Beaufschlagung der Schraubendruckfeder 50 selbstätig in seine Schließrichtung S, wodurch der Eingriff zwischen den Keilflächen 30,31 am Betätigungsschieber 22 und den Keilflächen 39,40 am Riegel 16 gelöst wird. Gleichzeitig beaufschlagt der Schließkeil 48 über seine Keilfläche 44 die Keilfläche 46 des Riegels und verschiebt diesen wieder in Eingriffsrichtung E, so daß der Rasteingriff zwischen den Rastvorsprüngen 18 und den Rastausnehmungen 15 wieder hergestellt und der Armlehnenkörper 1 in einer entsprechenden Höhenstellung an der Führungssäule 9 festgelegt ist.

Ein vollständiges Abziehen des Armlehnenkörpers 1 ist dabei nicht möglich, da am Ende der Abziehbewegung der Riegel 16 am Anschlagstift 59 anschlägt. Zum Wenden des Armlehnenkörpers 1 muß daher der Armlehnenkörper 1 nach einer Betätigung des Betätigungsschiebers 22 in eine Höhenstellung gebracht werden, in der die Montageöffnung 60 mit dem Anschlagstift 59 fluchtet und dieser herausgeschraubt werden kann. Dann kann der Armlehnenkörper 1 vollständig von der Führungssäule 9 abgezogen, um 180° um die Symmetrieachse 19 gedreht und wieder auf die Führungssäule 9 in der gewünschten Höhenstellung aufgesetzt werden. Dabei ist der Anschlagstift 59 über die Montageöffnung 60 in die der Gewindeöffnung 61 gegenüberliegende Gewindeöffnung 62 einzuschrauben.

## Patentansprüche

1. Armlehne für Sitzmöbel, insbesondere für Bürostühle, mit einer in Vertikalrichtung (V) verlaufenden Führungssäule (9), mit einem darauf mittels einer Gegenführung (8) teleskopartig verschiebbar geführten Armlehnenkörper (1), der eine Armauflagefläche (5) aufweist, mit einer am Armlehnenkörper (1) angeordneten Verriegelungsvorrichtung (17) zur vertikalen Festlegung des Armlehnenkörpers (1) bezüglich der Führungssäule (9), welche Verriegelungsvorrichtung (17) ein in eine Rastausnehmung (15) an der Führungssäule (9) lösbar eingreifendes Rastteil (16) aufweist, **dadurch gekennzeichnet, daß** die Führungssäule (9) und die Gegenführung (8) des Armlehnenkörpers (1) bezüglich einer in Vertikalrichtung (V) verlaufenden Symmetrieachse (19) derart symmetrisch ausgebildet sind, daß der Armlehnenkörper (1) in zwei unterschiedlichen, gegenseitig um 180° um die Symmetrieachse (19) gedrehte Montagepositionen an der Führungssäule (9) befestigbar ist, wobei an zwei einander abgewandten, in Vertikalrichtung (V) verlaufenden Seitenflächen (13,14) der Führungssäule (9) jeweils eine in Vertikalrichtung (V) verlaufende Reihe von Rastausnehmungen (15) angeordnet ist.

2. Armlehne nach Anspruch 1, **gekennzeichnet durch** unterschiedliche Abstände (a, b) der beiden einander abgewandten Enden (20,21) der Armauflagefläche (5) von der Symmetrieachse (19).

3. Armlehne nach Anspruch 1 oder 2, wobei das Rastteil (16) mittels einer Betätigungseinrichtung am Armlehnenkörper außer Eingriff mit den Rastausnehmungen (15) bringbar ist, **dadurch gekennzeichnet, daß** die Betätigungseinrichtung einen quer zur Eingriffsrichtung (E) des Rastteils (16) verschiebbar am Armlehnenhörper gelagerten Betätigungsschieber (22) umfaßt, der mit einen, Rastteil (16) über gegenseitig anliegende Keilflächen (30,31,39,40) von Rastteil (16) und Betätigungsschieber (22) nach Art eines Schiebeantriebes verbindbar ist.

4. Armlehne nach Anspruch 3, **dadurch gekennzeichnet, daß** der Betätigungsschieber (22) mit einer entgegen der Eingriffsrichtung (E) des Rastteils (16) weisenden Keilfläche (30,31) eine in Eingriffsrichtung (E) weisende Keilfläche (39,40) am Rastteil (Riegel 16) hintergreift.

5. Armlehne nach Anspruch 3 oder 4, **dadurch gekennzeichnet, daß** ein in Schließrichtung (S) des Betätigungsschiebers (22) federbeaufschlagter Schließkeil (48) quer zur Eingriffsrichtung (E) des Rastteils (16) verschiebbar am Betätigungsschieber (22) gelagert ist, welcher Schließkeil (48) mit einer in Eingriffsrichtung (E) weisenden Keilfläche (47) eine entgegen der Eingriffsrichtung (E) weisende Keilfläche (46) am Rastteil (16) beaufschlagt und am Betätigungsschieber (22) entgegen Öffnungsrichtung (O) des Betätigungsschiebers (22) abstützbar ist.

6. Armlehne nach Anspruch 5, **dadurch gekennzeichnet, daß** der Betätigungsschieber (22) einen im wesentlichen U-förmigen Anßenquerschnitt aufweist, wobei dessen Keilflächen (30,31) und der die entsprechenden Keilflächen (39,40) aufweisende Teil des Rastteils (16) sowie der Schließkeil (48) innerhalb des von den Außenwanden (23,24,29) des Betätigungsschiebers (22) umgrenzten Schieber-Innenraumes angeordnet sind.

7. Armlehne nach Anspruch 6, **dadurch gekennzeichnet, daß** der Betätigungsschieber (22) an der Außenseite des Armlehnenkörpers (1) über von seinen Außenwänden (23,24) nach innen abstehende Führungsstege (25,26) verschiebbar gelagert ist, die in entsprechende Führungsnuten (27,28) am Armlehnenkörper (1) eingreifen.

8. Armlehne nach Anspruch 6 oder 7, **dadurch gekennzeichnet, daß** der Betätigungsschieber (22) mit einem von einem U-Basisteil (29) nach außen im wesentlichen quer zur Verschieberichtung (V) abstehenden Ansatz (54) versehen ist, an dessen freiem Ende ein weiterer Führungssteg (55) zum Eingriff in eine entsprechende Führungsnut (56) am Armlehnenkörper (1) ausgebildet ist.

9. Armlehne nach einem der Ansprüche 3 bis 8, **dadurch gekennzeichnet, daß** das Rastteil (16) in einer Wandungsöffnung (41) einer die Führungssäule (9) umschließenden, eine innere Führungsöffnung (8) bildenden Wand (7) des Armlehnenkörpers (1) in Eingriffsrichtung (E) verschiebbar gelagert ist.

10. Armlehne nach Anspruch 9, **dadurch gekennzeichnet, daß** die die Führungssäule (9) umschließende Wand (7) des Armlehnenkörpers eine in Vertikalrichtung (V) verlaufende, mit dem Rastteil (16) fluchtende Nut (58) aufweist , in die eine am oberen Ende der Führungssäule (9) angeordneter Anschlag (59) eingreift.

11. Armlehne nach Anspruch 10, **dadurch gekennzeichnet, daß** der Anschlag (11) über eine Öffnung (60) im Armlehnenkörper (1) bei auf die Führungssäule (9) aufgesetztem Armlehnenkörper (1) montier- und demontierbar ist.

12. Armlehne nach einem der Ansprüche 3 bis 11, **dadurch gekennzeichnet, daß** Betätigungsschieber (22) und Rastteil (16) in Armlehnenlängsrichtung (A) fluchtend mit der Führungssäule (9) angeordnet sind.

## Claims

1. Armrest for seating furniture, in particular for office chairs, with a guide column (9) extending in the vertical direction (V), with an armrest body (1), which is guided thereon telescopically displaceably by means of a counter guide (8) and which comprises an arm bearing surface (5), with a locking device (17) arranged on the armrest body (1) for vertically fixing the armrest body (1) in relation to the guide column (9), which locking device (17) comprises a locking member (16) releasably engaging with a locking recess (15) on the guide column (9), characterized in that the guide column (9) and the counter guide (8) of the armrest body (1) are symmetrical in relation to an axis of symmetry (19) extending in the vertical direction (V) in such a way that the armrest body (1) is attachable on the guide column (9) in two different assembly positions rotated one referred to the other by 180° about the axis of symmetry (19), a row of locking recesses (15), which extends in the vertical direction (V), being arranged in each instance on two lateral surfaces (13, 14) of the guide column (9), which face away from each other and extend in the vertical direction (V).

2. Armrest according to claim 1, characterized by different distances (a, b) from the axis of symmetry (19), of the two ends (20, 21), facing away from each other, of the arm bearing surface (5).

3. Armrest according to claim 1 or 2, wherein the locking member (16) can be disengaged from the locking recesses (15) by means of an actuating device on the armrest body, characterized in that the actuating device comprises an actuating slide (22), which is supported on the armrest body displaceably at right angles to the direction of engagement (E) of the locking member (16) and which can be connected in the way of a push drive with a locking member (16) by way of adjoining wedge surfaces (30, 31, 39, 40) of the locking member (16) and actuating slide (22).

4. Armrest according to claim 3, characterized in that a wedge surface (30, 31) of the actuating slide (22) opposite the direction of engagement (E) of the locking member (16) backs up a wedge surface (39, 40) directed in the direction of engagement (E) on the locking member (16).

5. Armrest according to claim 3 or 4, characterized in that a closing wedge (48) spring-loaded in the closing direction (S) of the actuating slide (22) is supported on the actuating slide (22) displaceably at right angles to the direction of engagement (E) of the locking member (16), a wedge surface (47) directed in the direction of engagement (E) of which closing wedge (48) acts on a wedge surface (46) opposite to the direction of engagement (E) on the locking member (16) and is supportable on the actuating slide (22) opposite to the opening direction (O) of the actuating slide (22).

6. Armrest according to claim 5, characterized in that the actuating slide (22) exhibits a substantially U-shaped external cross-section, its wedge surfaces (30, 31) and the part of the locking member (16) comprising the corresponding wedge surfaces (39, 40) as well as the closing wedge (48) being arranged within the internal space of the slide defined by the external walls (23, 24, 29) of the actuating slide (22).

7. Armrest according to claim 6, characterized in that the actuating slide (22) is supported on the external side of the armrest body (1) displaceably via guide webs (25, 26), which project inwards from the external walls (23, 24) of the armrest body (1) and which engage with corresponding guide grooves (27, 28) on the armrest body (1).

8. Armrest according to claim 6 or 7, characterized in that the actuating slide (22) is provided with a projection (54), which projects outwards from a U-base portion (29) substantially at right angles to the direction of displacement (V), and at the free end of which a further guide web (55) is formed for engagement with a corresponding guide groove (56) on the armrest body (1).

9. Armrest according to one of claims 3 to 8, characterized in that the locking member (16) lodges displaceably in the direction of engagement (E) in a wall opening (41) of a wall (7) of the armrest body (1), the wall (7) surrounding the guide column (9) and forming an inner guide opening (8).

10. Armrest according to claim 9, characterized in that the wall (7), surrounding the guide column (9), of the armrest body has a groove (58), which extends in the vertical direction (V) and is aligned with the locking member (16) and with which engages a stop (59) arranged on the upper end of the guide column (9).

11. Armrest according to claim 10, characterized in that the stop (11) can be mounted and dismounted via an opening (60) in the armrest body (1), when the armrest body (1) is placed on the guide column (9).

12. Armrest according to one of claims 3 to 11, characterized in that the actuating slide (22) and the locking member (16) are arranged in alignment with the guide column (9) in the longitudinal direction of the armrest (A).

## Revendications

1. Accoudoir pour sièges, en particulier pour chaises de bureau, comprenant une colonne de guidage (9) s'étendant dans la direction verticale (V), comprenant un corps d'accoudoir (1) qui est guidé sur ladite colonne de guidage (9) de manière coulissante et télescopique au moyen d'un contre-guidage (8) et qui comporte une surface d'appui (5) pour le bras, et comprenant un dispositif de verrouillage (17) disposé sur le corps d'accoudoir (1) pour bloquer verticalement le corps d'accoudoir (1) par rapport à la colonne de guidage (9), ledit dispositif de verrouillage (17) comportant une pièce de crantage (16) engagée de manière amovible dans un évidement de crantage (15) prévu sur la colonne de guidage (9), caractérisé en ce que la colonne de guidage (9) et le contre-guidage (8) du corps d'accoudoir (1) sont conçus de manière symétrique par rapport à un axe de symétrie (19) s'étendant dans la direction verticale (V), de sorte que le corps d'accoudoir (1) peut être solidarisé à la colonne de guidage (9) dans deux positions de montage différentes tournées l'une par rapport à l'autre de 180° selon l'axe de symétrie (19), une rangée d'évidements de crantage (15) orientée dans la direction verticale (V) étant disposée sur chacune des deux surfaces latérales (13, 14) de la colonne de guidage (9) qui sont opposées l'une à l'autre et qui s'étendent dans la direction verticale (V).

2. Accoudoir selon la revendication 1, caractérisé en ce que les distances (a, b) entre les deux extrémités opposées l'une à l'autre (20, 21) de la surface d'appui (5) pour le bras et l'axe de symétrie (19) sont différentes.

3. Accoudoir selon la revendication 1 ou 2, la pièce de crantage (16) pouvant être dégagée des évidements de crantage (15) au moyen d'un dispositif d'actionnement disposé contre le corps d'accoudoir, caractérisé en ce que le dispositif d'actionnement comprend un coulisseau d'actionnement (22) qui est monté contre le corps d'accoudoir avec une possibilité de coulissement transversalement à la direction d'engagement (E) de la pièce de crantage (16) et qui, à la manière d'un mécanisme glissant, peut être solidarisé à une pièce de crantage (16) par l'intermédiaire de surfaces en coin en contact mutuel (30, 31, 39, 40) de la pièce de crantage (16) et du coulisseau d'actionnement (22).

4. Accoudoir selon la revendication 3, caractérisé en ce que, au moyen d'une surface en coin (30, 31) orientée à l'opposé de la direction d'engagement (E) de la pièce de crantage (16), le coulisseau d'actionnement (22) s'engage derrière une surface en coin (39, 40) qui appartient à la pièce de crantage (verrou 16) et qui est orientée dans la direction d'engagement (E).

5. Accoudoir selon la revendication 3 ou 4, caractérisé en ce qu'un coin de fermeture (48) sollicité élastiquement dans la direction de fermeture (S) du coulisseau d'actionnement (22) est monté sur le coulisseau d'actionnement (22) avec une possibilité de coulissement transversalement à la direction d'engagement (E) de la pièce de crantage (16), ledit coin de fermeture (48) sollicitant, au moyen d'une surface en coin (47) orientée dans la direction d'engagement (E), une surface en coin (46) de la pièce de crantage (16) orientée à l'opposé de la direction d'engagement (E), et pouvant prendre appui sur le coulisseau d'actionnement (22) dans le sens opposé à la direction d'ouverture (O) du coulisseau d'actionnement (22).

6. Accoudoir selon la revendication 5, caractérisé en ce que le coulisseau d'actionnement (22) présente une section extérieure sensiblement en forme de U dont les surfaces en coin (30, 31) et la partie de la pièce de crantage (16) pourvue des surfaces en coin correspondantes (39, 40) ainsi que le coin de fermeture (48) sont disposés à l'intérieur de la cavité de coulisseau délimitée par les parois extérieures (23, 24, 29) du coulisseau d'actionnement (22).

7. Accoudoir selon la revendication 6, caractérisé en ce que le coulisseau d'actionnement (22) est monté coulissant contre la face extérieure du corps d'accoudoir (1) au moyen de barrettes de guidage (25, 26) qui font saillie vers l'intérieur à partir de ses parois extérieures (23, 24) et qui s'engagent dans des gorges de guidage correspondantes (27, 28) du corps d'accoudoir (1).

8. Accoudoir selon la revendication 6 ou 7, caractérisé en ce que le coulisseau d'actionnement (22) est muni d'un prolongement (54) qui dépasse d'une partie de base en U (29) vers l'extérieur sensiblement transversalement à la direction de coulissement (V), et à l'extrémité libre duquel est prévue une autre barrette de guidage (55) destinée à s'engager dans une gorge de guidage correspondante (56) du corps d'accoudoir (1).

9. Accoudoir selon l'une des revendications 3 à 8, caractérisé en ce que la pièce de crantage (16) est montée coulissante dans la direction d'engagement (E) dans un orifice (41) d'une paroi (7) du corps d'accoudoir (1), ladite paroi (7) entourant la colonne de guidage (9) et formant un orifice intérieur de guidage (8).

10. Accoudoir selon la revendication 9, caractérisé en ce que la paroi (7) du corps d'accoudoir entourant la colonne de guidage (9) comporte une gorge (58) qui s'étend dans la direction verticale (V) et se trouve dans l'alignement de la pièce de crantage (16) et dans laquelle s'engage une butée (59) disposée à l'extrémité supérieure de la colonne de guidage (9).

11. Accoudoir selon la revendication 10, caractérisé en ce que, lorsque le corps d'accoudoir (1) est monté sur la colonne de guidage (9), la butée (11) peut être posée et déposée à travers un orifice (60) pratiqué dans le corps d'accoudoir (1).

12. Accoudoir selon l'une des revendications 3 à 11, caractérisé en ce que le coulisseau d'actionnement (22) et la pièce de crantage (16) sont disposés dans l'alignement de la colonne de guidage (9) dans la direction longitudinale (A) de l'accoudoir.
